# EUROPÄISCHE PATENTSCHRIFT

(11) **EP 0 386 504 B1**
(45) Veröffentlichungstag und Bekanntmachung des Hinweises auf die Patenterteilung: **29.01.1992**
(21) Anmeldenummer: 90103013.0
(22) Anmeldetag: 16.02.1990
(51) Int. Cl.: E05B 19/00

(54) **Schliesszylinderschlüssel**
Locking cylinder key
Clé pour cylindre de fermeture

(30) Priorität: 04.03.1989 DE 3907065
(43) Veröffentlichungstag der Anmeldung: 12.09.1990
(73) Patentinhaber: BKS GmbH, D-42549 Velbert (DE)
(72) Erfinder: Baden, Hans-Dieter, D-5620 Velbert 1 (DE)
(74) Vertreter: Eichler, Peter, Dipl.-Ing.

(56) Entgegenhaltungen:
- CH-A- 355 710
- Deutsches Warenzeichen, Nr. 966562, FA. Wilh. Karrenberg

## Beschreibung

Die Erfindung betrifft einen Schließzylinderschlüssel mit einem aus mehreren aneinander gereihten, einzeln für sich unterscheidbare Großbuchstaben-Umrisse aufweisenden Profilteilen bestehenden Schlüsselprofil.

Bei z.B. durch das deutsche Warenzeichen Nr. 966 562 bekannten Schließzylinderschlüsseln obiger Art sind die einzelnen unterschiedlich konturierten Profilteile nebeneinander liegend angeordnet, so daß bei der entsprechenden horizontalen Lage des Schlüssels die einzelnen Profilteil-Konturen eine lesbare Buchstaben-Folge ergeben, mithin hier die Schlüssel-Profilierung nicht allein nur in Verbindung mit der entsprechenden Ausbildung des zugehörigen Schließzylinder-Schlüsselkanals zur Vergrößerung der Zylinder-Aufsperrsicherheit, sondern zusätzlich noch zu Kennzeichnungszwecken dient, wie etwa zur Kurzbezeichnung der Herstellerfirma des Schlüssels. Diese Erkennbarkeit wird bei den bekannten Schließzylinderschlüsseln dieser Art aber dadurch erschwert, daß zum einen die einzelnen, großbuchstabenmäßig konturierten Profilteile jeweils über zusätzliche Zwischenstege miteinander verbunden sind und zum anderen der Schlüssel zum Erkennen dieser Buchstaben-Folge in seine richtige Horizontallage gebracht werden muß. Darüberhinaus besteht bei den bekannten gattungsgemäß beschaffenen Schließylinderschlüsseln der Nachteil, daß das auf der Brustseite des Schlüssels gelegene Profilteil ebenso breit wie das im Rückenbereich des Schlüssels gelegene Profilteil ist, und daher seine Kontur durch die hier anzubringenden Schlüsseleinschnitte bzw. -kerben für die Steuerung der Zuhaltungsstifte im Schließzylinder regelmäßig stark abgeändert und dadurch letztlich ununterscheidbar wird.

Der Erfindung liegt demgegenüber die Aufgabe zugrunde, einen Schließzylinderschlüssel der eingangs erwähnten Gattung zu schaffen, dessen Profilierung eine noch wesentlich bessere, nämlich leichter erkennbare und weniger verfälschbare Kennzeichnungsmöglichkeit bietet, ohne dadurch ihrer eigentlichen Aufgabe, als zusätzlicher Aufsperrschutz noch dazu in Verbindung mit der Möglichkeit nachträglicher Profilvariationen zu dienen, verlustig zu gehen. Diese Aufgabe wird erfindungsgemäß im wesentlichen dadurch gelöst, daß die eine Großbuchstaben- oder Ziffern-Breite von mindestens ihrer zweifachen Schreiblinienbreite aufweisenden Profilteile übereinander zwischenübergangslos angeordnet sind, wobei das den Schlüsselrücken bildende Profilteil den Umriß eines an seinem äußeren Ende mehrere Schreiblinienbreiten breiten Buchstabens oder Ziffer und das die Schlüsselbrust bildende Profilteil die Breite eines an seinem äußeren Ende in eine einfache Schreiblinienbreite auslaufenden Buchstabens oder Ziffer besitzt. Auf diese Weise kommt man zu einem Schließzylinderschlüssel, dessen unterschiedlich konturierte Profilteile untereinander liegen und daher in der normalen Betrachtungs-, nämlich Hochkantstellung des Schlüssels beim auf die Schlüsselspitze gerichteten Blick deutlich voneinander unterscheidbar und damit einzeln für sich erkennbar sind, wozu auch der Umstand wesentlich beiträgt, daß zwischen den unterschiedlich konturierten Profilteilen keine verwischenden Zwischenübergänge bestehen. Weiterhin trägt zur Verbesserung der Kennzeichnungsmöglichkeiten bei, daß das die Schlüsselbrust bildende Profilteil an seinem äußeren Ende vergleichsweise schmal, nämlich in einer einfachen Schreiblinienbreite des betreffenden Buchstabens oder der Ziffer ausläuft, so daß durch die hier anzubringenden Schlüsseleinschnitte auch dieses Profilteil in seiner Kontur praktisch unverändert bleibt, mithin seinen Erkennungscharakter beibehält. Demgegenüber gewährleistet das den Schlüsselrücken bildende, mehrere Schreiblinienbreiten starke Profilteil eine erwünscht breitflächige Führung des Schlüssels im Schließzylinder-Schlüsselkanal.

Hier sei erwähnt, daß es bei profilierten Schließzylinderschlüsseln z.B. durch die CH 355710 bekannt ist, sie in ihrem die Schlüsselbrust bildenden, mit den Schlüsseleinschnitten zu versehenden Profilteil schmäler als in ihrem den Schlüsselrücken bildenden Profilteil auszubilden. Die Profilteile dieser Schließzylinderschlüssel bilden aber keine einzeln für sich erkennbaren Großbuchstaben- oder Ziffern-Umrisse, die noch dazu etwa zwischenübergangslos übereinander angeordnet wären.

Nach einem weiteren Merkmal der Erfindung soll die Berührungsbreite zwischen zwei benachbart übereinander liegenden Profilteilen eine Buchstaben- oder Ziffern-Schreiblinienbreite nicht überschreiten. Hierdurch wird eine noch bessere Abgrenzung der einzelnen, unterschiedliche Buchstaben- oder Ziffern-Symbole aufweisenden Profilteile und damit deren noch bessere individualisierende Erkennbarkeit erzielt. Diese bleibt selbst dann noch gewahrt, wenn bei derart profilierten Schlüsseln nachträglich noch eine geringe Profiländerung im Sinne der bekannten Schaffung von Profilvariationen vorgenommen würde.

In vielen Fällen reicht es für die Schlüsselkennung aus, wenn das Schlüsselprofil nur aus zwei übereinander angeordneten unterschiedlich konturierten Profilteilen besteht. Dabei bildet das obere Profilteil zweckmäßig den Schlüsselrücken und besitzt einen Großbuchstaben-Umriß, während das untere Profilteil die Schlüsselbrust bildet und wahlweise als Großbuchstabe oder Ziffer konturiert ist.

Weiterhin ist es aber auch möglich, das Schlüsselprofil des Zylinderschlüssels aus drei übereinander angeordneten, unterschiedlich konturierten Profilteilen bestehen zu lassen, wobei die beiden oberen Profilteile zweckmäßigerweise einen Großbuchstaben-Umriß besitzen und das unterste Profilteil wiederum entweder buchstaben- oder ziffernmäßig konturiert ist.

Schließlich kann aber auch das obere Profilteil die Schlüsselbrust bilden und den Umriß eines an seinem oberen Ende in eine einfache Schreiblinienbreite auslaufenden Buchstabens oder Ziffer besitzen, während das untere Profilteil den Schlüsselrücken bildet und den Umriß eines an seinem unteren Ende mehrere Schreiblinienbreiten starken Buchstabens oder Ziffer besitzt.

In der Zeichnung sind mehrere Ausführungsbeispiele erfindungsgemäß profilierter Schließzylinderschlüssel jeweils in auf die Spitze des hochkant stehenden Schlüssels gerichteter Stirnansicht dargestellt, wobei die Fig. 1 bis 8 die verschiedenen Profile dieser Schlüssel in stark vergrößerter Darstellung wiedergeben.

Allen abgebildeten Schließzylinderschlüsseln ist gemeinsam, daß ihr Schlüsselprofil aus mindestens zwei übereinander angeordneten Profilteilen 1, 2 besteht, die durch die strichpunktierte Trennlinie 3 voneinander getrennt markiert sind. Jedes dieser Profilteile 1 bzw. 2 besitzt entweder einen Großbuchstaben-Umriß 4 oder einen Ziffern-Umriß 5, worunter jeweils Antiquar-Großbuchstaben bzw. arabische Ziffern zu verstehen sind. Weiterhin ist allen dargestellten Schlüsseln gemein, daß ihre Profilteile 1, 2 und im Falle der Fig. 6 zusätzlich auch das mittlere Profilteil 6 an den Markierungsstellen 3 zwischenübergangslos aneinanderliegen, wobei die Berührungsbreite b zwischen zwei benachbart übereinanderliegenden Profilteilen, z.B. 1, 2 oder 6, 2 eine Buchstaben- oder Ziffern-Schreiblinienbreite s nicht überschreitet. Unter Schreiblinienbreite s ist vorliegend die Breite bzw. Dicke eines einzigen Schreiblinienzuges zu verstehen, wie er also beispielsweise zum kontinuierlichen Schreiben eines "S"-Buchstabens oder der Ziffer "7" erforderlich ist.

Bei dem in Fig. 1 dargestellten Schlüssel besitzt das obere, den Schlüsselrücken bildende Profilteil 1 die Kontur eines E, wohingegen das untere, die Schlüsselbrust bildende Profilteil 2 einen S-förmigen Umriß besitzt. Im Gegensatz zu diesem ES-Schlüssel besitzt bei dem in Fig. 2 dargestellten Schlüssel das obere Profilteil 1 eine P-Form, während das untere Profilteil 2 als Ziffer "5" konturiert ist, der Schlüssel insgesamt also ein "P5"-Profil besitzt.

In den Fällen der Fig. 3, 4 und 5 besteht das jeweils zweiteilige Schlüsselprofil in seinem oberen Teil 1 aus den Umrissen der Buchstaben E bzw. F, wohingegen die unteren Profilteile 2 die Konturen 5 der Ziffern "7" bzw. "9" besitzen. In diesen wie auch in allen übrigen Fällen sind die Schlüssel in ihrem den Schlüsselrücken bildenden Profilteil 1 an dessen äußerem Ende jeweils mehrere Schreiblinienbreiten s breit, wohingegen ihre die Schlüsselbrust bildenden Profilteile 2 jeweils in eine einfache Schreiblinienbreite s übergehen und so auch auslaufen.

In Fig. 6 besitzt der dargestellte Schlüssel drei verschieden konturierte Profilteile 1, 2 und 6, wobei alle Profilteile, unterschiedlich konturierte Antiquar-Großbuchstaben-Umrisse aufweisen, im vorliegenden Fall beispielsweise die Buchstabenfolge B.K.S.. Er hat damit leicht erkennbar ein "BKS"-Gesamtprofil.

Bei den in Fig. 7 und 8 dargestellten Ausführungsbeispielen bilden die oberen Profilteile 1′ die Schlüsselbrust, während die unteren Profilteile 2′ den Schlüsselrücken bilden. In diesen Fällen sind also die Schlüssel unten mehrere Schreiblinienbreiten s stark, während sie an ihren oberen Enden 1′ in eine Schreiblinienbreite s auslaufen. Man erkennt ohne weiteres das in Fig. 7 als "SL"-ansprechbare Gesamtprofil, also aus den entsprechenden Einzelbuchstabenumrissen 4′ bestehend. Dagegen besteht das in Fig. 8 dargestellte Schlüsselprofil aus den Ziffern 5′ "4" und "2", insgesamt also als "4-2"-Profil bezeichenbar.

Alle dargestellten Profile sind so beschaffen, daß sie in ihren Teilen 1, 2 und 6 deutlich unterschiedlich als Antiquar-Großbuchstaben oder arabische Ziffern erkennbar sind. Hierdurch ist es möglich, die betreffenden Schlüssel hinsichtlich ihrer Profilverschiedenheit nicht nur leicht zu erkennen, sondern sie auch sortimentsmäßig entsprechend zu kennzeichnen und zu ordnen. Diese Differenzierungsmöglichkeit ist insbesondere in den Fällen wichtig, wo es sich um Schlüssel handelt, deren Köpfe bzw. Reiden keine besonderen Kennzeichnungsvermerke, wie z.B. Gravuren, zulassen, da sie mit entsprechenden Abdeckungen, wie z.B. bei elektronisch codierten Schlüsseln, versehen sind.

## Patentansprüche

1. Schließzylinderschlüssel mit einem aus mehreren aneinander gereihten, einzeln für sich unterscheidbare Großbuchstaben-Umrisse aufweisenden Profilteilen (1, 2, 6) bestehenden Schlüsselprofil, **dadurch gekennzeichnet**, daß die eine Großbuchstaben- oder Ziffern-Breite (4, 5) von mindestens ihrer zweifachen Schreiblinienbreite (s) aufweisenden Profilteile (1, 2, 6) übereinander zwischenübergangslos angeordnet sind, wobei das den Schlüsselrücken bildende Profilteil (1) den Umriß eines an seinem äußeren Ende mehrere Schreiblinienbreiten (s) breiten Buchstabens oder Ziffer und das die Schlüsselbrust bildende Profilteil (2) die Breite eines an seinem äußeren Ende in eine einfache Schreiblinienbreite (s) auslaufenden Buchstabens oder Ziffer besitzt.

2. Schließzylinderschlüssel nach Anspruch 1, **dadurch gekennzeichnet**, daß die Berührungsbreite (b) zweier benachbart übereinander liegender Profilteile (z.B. 1, 2) eine Buchstaben- oder Ziffern-Schreiblinienbreite (s) nicht überschreitet.

3. Schließzylinderschlüssel nach Anspruch 2, **dadurch gekennzeichnet**, daß das Schlüsselprofil aus zwei übereinander angeordneten, unterschiedlich konturierten Profilteilen (1, 2) besteht.

4. Schließzylinderschlüssel nach Anspruch 3, **dadurch gekennzeichnet**, daß das obere Profilteil (1) den Schlüsselrücken bildet und einen Großbuchstaben-Umriß (4) besitzt.

5. Schließzylinderschlüssel nach Anspruch 4, **dadurch gekennzeichnet**, daß das untere Profilteil (2) einen Großbuchstaben-Umriß (4) besitzt (Fig. 1).

6. Schließzylinderschlüssel nach Anspruch 4, **dadurch gekennzeichnet**, daß das untere Profilteil (2) einen Ziffern-Umriß (5) besitzt (Fig. 2 bis 5).

7. Schließzylinderschlüssel nach Anspruch 1 oder 2, **dadurch gekennzeichnet**, daß sein Schlüsselprofil aus drei übereinander angeordneten, unterschiedlich konturierten Profilteilen (1, 2, 6) besteht (Fig. 6).

8. Schließzylinderschlüssel nach Anspruch 7, **dadurch gekennzeichnet**, daß alle Profilteile (1, 2, 6) einen Großbuchstaben-Umriß (4) besitzen (Fig. 6).

9. Schließzylinderschlüssel nach Anspruch 3, **dadurch gekennzeichnet**, daß das obere Profilteil (1′) die Schlüsselbrust bildet und den Umriß eines an seinem oberen Ende (1˝) in eine einfache Schreiblinienbreite (s) auslaufenden Buchstabens (4′) oder Ziffer (5′) besitzt, während das untere Profilteil (2′) den Schlüsselrücken bildet und den Umriß eines an seinem unteren Ende mehrere Schreiblinienbreiten (s) breiten Buchstabens (4′) oder Ziffer (5′) besitzt (Fig. 7, 8).

10. Schließzylinderschlüssel nach Anspruch 9, **dadurch gekennzeichnet**, daß beide Profilteile (1′, 2′) einen Buchstaben-Umriß (4′) besitzen (Fig. 7).

11. Schließzylinderschlüssel nach Anspruch 9, **dadurch gekennzeichnet**, daß beide Profilteile (1′, 2′) einen Ziffern-Umriß (5′) besitzen (Fig. 8).

## Claims

1. Cylinder lock key with a key profile consisting of several profiled parts (1, 2, 6) which are arranged in sequence and have individually distinguishable outlines of capital letters, characterised in that the profiled parts have a capital letter or number width (4, 5) which is at least twice the width of the writing line (s) and are arranged above one another without any intermediate parts, so that the profiled part (1) which forms the back of the key has the outline of a letter or number which at its outer end is several times the width of the writing line (s) and the profiled part (2) forming the front of the key has the width of a letter or number which runs at its outer end into one single writing line width (s).

2. Cylinder lock key as claimed in claim 1, characterised in that the contact width (b) between two profiled parts (e.g. 1, 2) which lie adjacent one above the other does not exceed one width of the writing line (s) of the letter or number.

3. Cylinder lock key as claimed in claim 2, characterised in that the key profile consists of two profiled parts (1, 2) which have different contours and are arranged one above the other.

4. Cylinder lock key as claimed in claim 3, characterised in that the upper profiled part (1) forms the back of the key and has an outline of a capital letter (4).

5. Cylinder lock key as claimed in claim 4, characterised in that the lower profiled part (2) forms the front of the key and has an outline of a capital letter (4) (Figure 1).

6. Cylinder lock key as claimed in claim 4, characterised in that the lower profiled part (2) has an outline of a number (5) (Figures 2 to 5).

7. Cylinder lock key as claimed in claims 1 or 2, characterised in that its key profile consists of three profiled parts (1, 2, 6) which have different contours and are arranged one above the other (Figure 6).

8. Cylinder lock key as claimed in claim 7, characterised in that all profiled parts (1, 2, 6) have an outline of a capital letter (4) (Figure 6).

9. Cylinder lock key as claimed in claim 3, characterised in that the upper profiled part (1′) forms the front of the key and has the outline of a letter (4′) or number (5′) which at its upper end (1˝) ends in one single width of the writing line (s), whereas the lower profiled part (2′) forms the back of the key and has the outline of a letter (4′) or number (5′) which is several times the width of the writing line (s) (Figures 7, 8).

10. Cylinder lock key as claimed in claim 10, characterised in that both profiled parts (1′, 2′) have an outline of a latter (4′) (Figure 7).

11. Cylinder lock key as claimed in claim 9, characterised in that both profiled parts (1′, 2′) have an outline of a number (5′) (Figure 8).

## Revendications

1. Clé pour barillet comportant un profil de clé formé de plusieurs parties profilées (1, 2, 6) alignées présentant des contours en forme de lettres majuscules identifiables individuellement, caractérisée en ce que les parties profilées (1, 2, 6), qui présentent une largeur de lettres majuscules ou de chiffres (4, 5) au moins égale à deux fois leur largeur de trait (s), sont superposées sans transition, étant précisé que la partie profilée (1) définissant le dos de la clé présente le contour d'une lettre ou d'un chiffre dont la largeur, à l'extrémité extérieure, est plusieurs fois égale à la largeur de trait (s), et que la partie profilée (2) définissant la face avant de la clé présente la largeur d'une lettre ou d'un chiffre se terminant, à son extrémité extérieure, par une largeur de trait (s) simple.

2. Clé pour barillet selon la revendication 1, caractérisée en ce que la largeur de contact (b) de deux parties profilées voisines superposées (par exemple 1, 2) ne dépasse pas une largeur de trait de lettre ou de chiffre (s).

3. Clé pour barillet selon la revendication 2, caractérisée en ce que le profil de clé se compose de deux parties profilées (1, 2) superposées et présentant des contours différents.

4. Clé pour barillet selon la revendication 3, caractérisée en ce que la partie profilée supérieure (1) définit le dos de la clé et possède un contour de lettre majuscule (4).

5. Clé pour barillet selon la revendication 4, caractérisée en ce que la partie profilée inférieure (2) possède un contour de lettre majuscule (4) (fig. 1).

6. Clé pour barillet selon la revendication 4, caractérisée en ce que la partie profilée inférieure (2) possède un contour de chiffre (5) (fig. 2 à 5).

7. Clé pour barillet selon la revendication 1 ou 2, caractérisée en ce que son profil se compose de trois parties profilées (1, 2, 6) superposées et présentant des contours différents (fig. 6).

8. Clé pour barillet selon la revendication 7, caractérisée en ce que toutes les parties profilées (1, 2, 6) possèdent un contour de lettre majuscule (4) (fig. 6).

9. Clé pour barillet selon la revendication 3, caractérisée en ce que la partie profilée supérieure (1′) définit la face avant de la clé et possède le contour d'une lettre (4′) ou d'un chiffre (5′) se terminant, à son extrémité supérieure (1˝), par une largeur de trait (s) simple, tandis que la partie profilée inférieure (2′) définit le dos de la clé et possède le contour d'une lettre (4′) ou d'un chiffre (5′) dont la largeur, à son extrémité inférieure, est plusieurs fois égale à la largeur de trait (s) (fig. 7, 8).

10. Clé pour barillet selon la revendication 9, caractérisée en ce que les deux parties profilées (1′, 2′) possèdent un contour de lettre (4′) (fig. 7).

11. Clé pour barillet selon la revendication 9, caractérisée en ce que les deux parties profilées (1′, 2′) possèdent un contour de chiffre (5′) (fig. 8).
